# EUROPÄISCHE PATENTSCHRIFT

(11) **EP 3 254 340 B1**
(45) Veröffentlichungstag und Bekanntmachung des Hinweises auf die Patenterteilung: **26.06.2019**
(21) Anmeldenummer: 16707375.8
(22) Anmeldetag: 28.01.2016
(51) Int. Cl.: H01R 13/518, H01R 13/514

(54) **HALTERAHMEN FÜR STECKVERBINDERMODULE**
SUPPORTING FRAME FOR MODULAR ELECTRICAL CONNECTOR
CHÂSSIS DE SUPPORT POUR CONNECTOR ÉLECTRIQUE MODULAIRE

(30) Priorität: 02.02.2015 DE 102015101433
(43) Veröffentlichungstag der Anmeldung: 13.12.2017
(73) Patentinhaber: Harting Electric GmbH & Co. KG, 32339 Espelkamp (DE)
(72) Erfinder: SCHLEPP, Ramona, 45239 Essen (DE); SCHLEGEL, Bernard, 32369 Rahden (DE)
(86) Internationale Anmeldenummer: PCT/DE2016/100031
(87) Internationale Veröffentlichungsnummer: WO 2016/124173

(56) Entgegenhaltungen:
- CN-U- 202 797 438
- DE-U1-202013 103 611

## Beschreibung

Die Erfindung geht aus von einem Halterahmen zur Halterung von Steckverbindermodulen nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

Aus der GB-PS 965 560 ist ein rechteckförmiger, geteilter Halterahmen bekannt, der Befestigungsmittel aufweist, die zur Befestigung der Einheit in einem Steckverbindergehäuse dienen. Die Befestigung von Steckverbindermodulen in diesem Rahmen erfolgt formschlüssig.

Aus der Firmenschrift der Firma HARTING Elektronik GmbH "Schwere Steckverbinder, Han-Modular, 16 3" vom 20.06.1995 ist weiterhin ein im Wesentlichen rechteckiger Halterahmen bekannt, der mit sich rechtwinklig zur Montageebene erstreckenden Seitenwänden versehen ist. Die Steckverbindermodule sind dabei mit Rasthaken versehen, die beim Einfügen der Steckverbindermodule in den Halterahmen mit den Seitenwänden verrasten, somit fest in diesem gehalten werden.

Die CN 202 797 438 U zeigt einen vierteiligen Rahmen, dessen Rahmenteile um die Steckverbindermodule herum zusammengelegt und an Fixierungspunkten miteinander verschraubt werden.

Die DE 20 2013 103 611 U1 zeigt einen Halterahmen für Steckverbindermodule, der zweiteilig ausgeführt ist, wobei die beiden Teile über zueinander ausgerichtete Kontaktbereiche miteinander verschraubbar sind.

Weiterhin ist aus der DE 197 07 120 C1 ein Halterahmen zur Halterung von Steckverbindermodulen bekannt, welcher aus zwei gelenkig miteinander verbunden Hälften besteht. Die Steckverbindermodule werden dabei in eine Längsseite des geklappten Halterahmens eingesetzt und durch paralleles Ausrichten der beiden Längsseiten zueinander von der zweiten Längsseite fixiert. Die Längsseiten werden dabei rechtwinklig zur Befestigungsfläche ausgerichtet.

Nachteilig wirkt sich bei den aus dem Stand der Technik bekannten Halterahmen aus, dass das Einsetzen und Entfernen von Steckverbindermodulen in bzw. aus dem Halterahmen nur von einer definierten Seite des Halterahmens erfolgen kann. Zudem können die bekannten Halterahmen nur eine begrenzte Anzahl von Steckverbindermodulen aufnehmen. Eine größere Bauform würde zu instabil werden.

Der Erfindung liegt die Aufgabe zugrunde, einen Halterahmen der eingangs genannten Art dahingehend auszubilden, dass die Steckverbindermodule auf eine möglichst variable Weise ein- und ausgebaut werden können. Eine Montage von Steckverbindermodulen mit angeschlossenen Kabeln soll von zwei Seiten der Halterahmen möglich sein. Dabei soll aber dennoch gewährleistet sein, dass der Halterahmen eine hohe mechanische Stabilität aufweist, um den Steck- und Ziehkräften beim Zusammenfügen bzw. Trennen einer Steckverbindung standzuhalten.

Diese Aufgabe wird durch die kennzeichnenden Merkmale des unabhängigen Anspruchs 1 gelöst.

Vorteilhafte Ausgestaltungen der Erfindung sind in den abhängigen Ansprüchen angegeben.

Bei der Erfindung handelt es sich um einen Halterahmen zur Halterung von Steckverbindermodulen. Der Halterahmen ist zum Einbau in Steckverbindergehäuse oder zum Anschrauben an Wandflächen vorgesehen. Dabei verfügt der Haltrahmen über zwei gegenüberliegende Seiten die Ausnehmungen aufweisen, welche für die Aufnahme der Steckverbindermodule geeignet sind. Die Steckverbindermodule können mit entsprechenden Anformungen formschlüssig in die Ausnehmungen eingesetzt werden.

Zur Montage der Steckverbindermodule in dem Halterahmen besteht dieser aus vier Teilen: zwei gegenüberliegende Seitenteile welche die Seiten des Halterahmens bilden und zwei, endseitig der Seitenteile angeordnete Kopfteile. Die Kopfteile verbinden dabei die Seitenteile mechanisch miteinander. In den Kopfteilen sind Aussparungen vorgesehen die als Aufnahmen Verbindungsbereiche der Seitenteile aufnehmen können.

Nach der Erfindung sind die Aufnahmen als Schlitze ausgebildet, in welche die Verbindungsbereiche der Seitenteile eingeschoben werden können. Die Verbindungsbereiche der Seitenteile wiederum können mittels Befestigungsmitteln miteinander verbunden werden. Zweckmäßig können hier Schrauben und Muttern als Befestigungsmittel eingesetzt werden, um ein Verschrauben der Verbindungsbereiche miteinander zu ermöglichen.

Eine bevorzugte Ausführungsform sieht eine rein mechanische, verklemmende Verbindung zwischen Seitenteilen und Kopfteilen vor. Dafür sind die Aufnahmen der Kopfteile als trapez-förmige Aussparungen ausgebildet. Die kürzere Grundseite der trapez-förmigen Aussparung dient dabei als Öffnung der Aufnahme.

Der Verbindungsbereich der Seitenteile kann zur Montage einseitig in die trapez-förmige Aussparung eingesetzt werden. Durch eine Kippbewegung des Seitenteils wird der Verbindungsbereich vollständig in die trapez-förmige Aussparung eingeschnappt und verklemmt so im Bereich der größeren Grundseite der trapez-förmigen Aussparung.

Um ein seitliches Herausziehen der Verbindungsbereiche aus der Aufnahme zu verhindern, sind in den Verbindungsbereichen zwei gegenüberliegende Aussparungen ausgebildet. Die Verbindungsbereiche werden zwischen den beiden Aussparungen in der Aufnahme verklemmt, so dass ein seitliches Herausziehen nicht möglich ist.

Die mit der Erfindung erzielten Vorteile bestehen insbesondere darin, dass die Montage bzw. Demontage der Steckverbindermodule ohne spezielle Werkzeuge möglich ist. Der Halterahmen kann in vier Bauteile zerlegt und um die Steckverbindermodule herum zusammengesetzt werden. Dabei können die Steckverbindermodule sogar an Kabel angeschlossen und mit Gegen-Steckverbindermodulen kontaktiert bleiben. Ein weiterer Vorteil besteht darin, dass die Steckverbindermodule nach dem Einbau des Halterahmens in ein Steckverbindergehäuse formschlüssig in dem Halterahmen befestigt sind und somit insgesamt eine hohe mechanische Stabilität zur Aufnahme bzw. Übertragung der Steck- und Ziehkräfte der Steckverbindung vorhanden ist.

Zwei Ausführungsbeispiele der Erfindung sind in den Zeichnungen dargestellt und werden im Folgenden näher erläutert. Es zeigen:
- Fig. 1: eine perspektivische Darstellung eines erfindungsgemäßen Halterahmens in einem ersten Ausführungsbeispiel;
- Fig. 2: eine Detailansicht eines Kopfteils des ersten Ausführungsbeispiels;
- Fig. 3: das Kopfteil des ersten Ausführungsbeispiels mit eingesetzten Seitenteilen;
- Fig. 4: ein Kopfteil mit eingesetzten Seitenteilen eines zweiten Ausführungsbeispiels;
- Fig. 5: das Kopfteil des zweiten Ausführungsbeispiels;
- Fig. 6: ein Seitenteil des zweiten Ausführungsbeispiels; und
- Fig. 7: eine perspektivische Darstellung eines Halterahmens des zweiten Ausführungsbeispiels im Schnitt.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung eines erfindungsgemäßen Halterahmens 1 in einem ersten Ausführungsbeispiel. Der Halterahmen 1 besteht aus zwei längs ausgebildeten Seiten 8. Die Seiten werden durch ein erstes Seitenteil 4 sowie ein zweites Seitenteil 5 gebildet. Die Seitenteile 4, 5 sind parallel angeordnet und verfügen über Ausnehmungen 11 welche zur Aufnahme von Steckverbindermodulen vorgesehen sind. Die Steckverbindermodule sind entsprechende ausgebildet um in den Ausnehmungen 11 der Seitenteile 4, 5 gleichzeitig aufgenommen zu werden.

An jeweils zwei Enden des ersten Seitenteils 4, sowie des zweiten Seitenteils 5 sind Verbindungsbereiche 7 ausgebildet. Die Verbindungsbereiche 7 dienen der Verbindung der Seitenteile 4, 5 mit einem ersten Kopfteil 2 und einem zweiten Kopfteil 3. Dafür verfügt jedes der Kopfteile 2, 3 über zwei Aufnahmen 6, die als Schlitz ausgebildet jeweils einen Verbindungsbereich 7 eines Seitenteils 4, 5 aufnehmen. Zur Befestigung der Seitenteile 4, 5 miteinander und zur Verspannung an den Kopfteilen 2, 3 verfügen die Seitenteile 4, 5 über jeweils Befestigungsmittel 10, 12.

Die Befestigungsmittel 10, 12 sind ausgestaltet, dass jeweils die gegenüberliegenden Befestigungsmittel 10, 12 des ersten Seitenteils 4 und des zweiten Seitenteils 5 miteinander verbindbar sind. In diesem Ausführungsbeispiel sind die ersten Befestigungsmittel 10 als Schraube ausgebildet und die zweiten Befestigungsmittel 12 als Schraubenhülse mit Innengewinde. Die Schraube des ersten Befestigungsmittels 10 kann in das Gewinde des zweiten Befestigungsmittels 12 eingeschraubt werden. Das erste Seitenteil 4 kann so mit dem zweiten Seitenteil 5 verbunden werden und gleichzeitig die Kopfteile 2, 3 zwischen den Seitenteilen 4, 5 eingeklemmt.

An den Kopfteilen 2, 3 sind Befestigungsenden 9 ausgebildet. Diese dienen zur Befestigung des gesamten Halterahmens 1 in einem Steckverbindergehäuse oder an einer Gehäuse- oder Geräteöffnung.

In der Figur 2 ist eine Detailansicht des ersten Kopfteils 2 des ersten Ausführungsbeispiels dargestellt. Ein Ausschnitt des ersten Kopfteils 2 mit der als Schlitz ausgebildeten Aufnahme 6. In der Aufnahme 6 ist der Verbindungsbereich 7 des zweiten Seitenteils 5 eingefügt.

Zur besseren Verbindung des Verbindungsbereichs 7 in der Aufnahme 6 ist der Schlitz S-förmig ausgebildet. Die Öffnung 6.1 des Schlitzes liegt weiter im äußeren Bereich des ersten Kopfteils 2, als das Ende 6.2. Das heißt, dass die Enden 6.2 der Schlitze beider Aufnahmen 6 des ersten Kopfteils 2 näher zusammen liegen, als die Öffnungen 6.1. Diese Ausgestaltung der Schlitze stellt sicher, dass bei verbundenen Seitenteilen 4, 5 mittels der Befestigungsmittel 10, 12 die Verbindungsbereiche 7 nicht aus den Aufnahmen 6 rutschen können. Die Verbindungsbereiche 7 befinden sich in den Enden 6.2 der Schlitze. Ein Auseinanderziehen der beiden Seitenteile 4, 5 ist durch die Befestigungsmittel nicht möglich. Daher können die Verbindungsbereiche 7 nicht durch die weiter auseinanderliegenden Öffnungen 6.1 der Schlitze rutschen.

Die Figur 3 zeigt noch einmal das erste Kopfteil 2 des ersten Ausführungsbeispiels mit eingesetzten Seitenteilen 4, 5. Dabei sind die Befestigungsmittel 10, 12 nicht vollständig miteinander verbunden. Die Verbindungsbereiche 7 der Seitenteile 4, 5 liegen so auseinander, dass sie sich in den Öffnungen 6.1 der Aufnahmen 6 befinden und herausgenommen werden könnten. Ein Steckverbindermodul zwischen dem ersten Seitenteil 4 und dem zweiten Seitenteil 5 kann in dieser Montageposition herausgenommen oder eingesetzt werden.

Ein erstes Kopfteil 2 mit eingesetzten Seitenteilen 4, 5 eines zweiten Ausführungsbeispiels ist in der Figur 4 in gleicher Ansicht wie Figur 3 dargestellt. In dieser Darstellung sind die Seitenteile 4, 5 jedoch vollständig mit dem ersten Kopfteil 2 verbunden. Ein Steckverbindermodul ist zwischen dem ersten Seitenteil 4 und dem zweiten Seitenteil 5 eingesetzt und befestigt.

In dieser speziellen Ausführungsform sind keine Befestigungsmittel vorhanden, welche die Seitenteile 4, 5 miteinander verbinden. In dieser Ausführungsform verrasten die Verbindungsbereiche 7 des ersten Seitenteils 4 und des zweiten Seitenteils 5 direkt in den Aufnahmen 6 des ersten Kopfteils 2. Dadurch werden zusätzliche Montageschritte - die das Verschrauben in der Seitenteils 4, 5 des ersten Ausführungsbeispiels - eingespart.

Die Figur 5 zeigt eine Ansicht des ersten Kopfteils 2. Hier sind die Aufnahmen 6 zu erkennen, welche in diesem Ausführungsbeispiel als trapez-förmige Aussparung ausgebildet sind. Dabei sind die Aufnahmen 6 so im ersten Kopfteil 2 ausgebildet, dass die jeweils kürze Grundseite 6.3 der trapez-förmigen Aussparung als Öffnung der Aufnahme 6 dient. Über die Öffnung können die Verbindungsbereiche 7 der Seitenteile 4, 5 in die Aufnahme eingesetzt werden.

Dafür verfügt die trapez-förmige Aussparung im oben dargestellten Bereich der längeren Grundseite 6.4 über einen spitzeren Winkel als im unteren Bereich. Der Verbindungsbereich 7 kann so im oberen Bereich eingesetzt werden und dann im unteren Bereich eingeklappt werden, bis der Verbindungsbereich 7 an der längeren Grundseite 6.4 der trapez-förmigen Aussparung anliegt (siehe Figur 7).

Die Verbindungsbereiche 7 der Seitenteile 4, 5 sind in diesem Ausführungsbeispiel um zwei Aussparungen ergänzt, wie in Figur 6 dargestellt. Eine erste Aussparung 7.1 im oben dargestellten Bereich, sowie eine zweite Aussparung 7.2 im unten dargestellten Bereich des Verbindungsbereichs 7. Die Aussparungen 7.1, 7.2 sind so breit, dass sie der Stärke der Kopfteile 2, 3 entsprechen. So können die Kopfteile 2, 3 im montierten Zustand in den Aussparungen 7.1, 7.2 sitzen und ein seitliches herausrutschen der Seitenteile 4, 5 aus den Kopfteilen 2, 3 vermeiden.

Ein montierter Halterahmen 1 des zweiten Ausführungsbeispiels ist in der Figur 7 in räumlicher Schnittdarstellung gezeigt. In der Darstellung wurden die Endbereiche des ersten Seitenteils 4 und des zweiten Seitenteils 5 nicht dargestellt. So ermöglicht die Ansicht es die Verbindungsbereiche 7 der Seitenteile 4, 5 eingesetzt in den Aufnahmen 6 des ersten Kopfteils 2 zu erkennen. Die Verbindungsbereiche 7 liegen an den längeren Grundseiten 6.4 der trapez-förmigen Aussparungen an, welche die Aufnahmen 6 bilden.

Die Trapez-Form der Aussparungen bezwecken, dass die Verbindungsbereiche 7 in den Aufnahmen 6 verrasten und nicht ohne Kraftaufwand herausnehmbar sind. Um den Halterahmen 1 zu demontieren müssen die Seitenteile 4, 5 im unten dargestellten Bereich auseinandergezogen und aus der Aufnahme 6 herausgezogen werden. Danach könnten die Seitenteile 4, 5 im oberen Bereich herausgezogen und vollständig entfernt werden.

### Bezugszeichenliste

- 1: Halterahmen
- 2: erstes Kopfteil
- 3: zweites Kopfteil
- 4: erstes Seitenteil
- 5: zweites Seitenteil
- 6: Aufnahme
- 6.1: Öffnung des Schlitzes
- 6.2: Ende des Schlitzes
- 6.3: kürzere Grundseite
- 6.4: längere Grundseite
- 7: Verbindungsbereich
- 7.1: erste Aussparung
- 7.2: zweite Aussparung
- 8: Seite
- 9: Befestigungsende
- 10: erstes Befestigungsmittel
- 11: Ausnehmung
- 12: zweites Befestigungsmittel

## Patentansprüche

1. Halterahmen (1) zur Halterung von Steckverbindermodulen und zum Einbau in ein Steckverbindergehäuse oder zum Anschrauben an Wandflächen,
wobei an zwei gegenüberliegenden Seiten (8) des Halterahmens (1) Ausnehmungen (11) zur Aufnahme der Steckverbindermodule vorgesehen sind,
wobei die Ausnehmungen (11) als lateral geschlossene, durchgehende Öffnungen in den Seiten (8) des Halterahmens (1) ausgebildet sind,
wobei der Halterahmen (1) aus vier miteinander verbunden Teilen (2, 3, 4, 5) besteht,
wobei zwei gegenüberliegende Seitenteile (4, 5) die Seiten (8) des Halterahmens (1) bilden,
wobei die Seitenteile (4, 5) durch zwei Kopfteile (2, 3) miteinander verbunden sind,
wobei die Kopfteile (2, 3) jeweils ein Befestigungsende (9) des Halterahmens (1) bilden,
**dadurch gekennzeichnet, dass**
an den Kopfteilen (2, 3) jeweils zwei Aussparungen als Aufnahmen (6) ausgebildet sind, und
dass die Seitenteile (4, 5) jeweils zwei endseitige Verbindungsbereiche (7) ausbilden, wobei die Verbindungsbereiche (7) in die Aufnahmen (6) einsetzbar sind,
und die Aufnahmen (6) als Schlitze mit jeweils einer Öffnung (6.1) und einem Ende (6.2) in den Kopfteilen (2, 3) ausgebildet sind.

2. Halterahmen (1) nach Anspruch 1,
**dadurch gekennzeichnet, dass**
die Seitenteile (4, 5) des Halterahmens (1) in den Verbindungsbereichen (7) mittels einem ersten Befestigungsmitteln (10) und einem zweiten Befestigungsmittel (12) miteinander verbindbar sind.

3. Halterahmen (1) nach Anspruch 2,
**dadurch gekennzeichnet, dass**
es sich bei dem ersten Befestigungsmitteln (10) um eine Schraube und dem zweiten Befestigungsmittel (12) um ein Gewinde handelt.

4. Halterahmen (1) nach einem der beiden Ansprüche 2 oder 3,
**dadurch gekennzeichnet, dass**
die Öffnungen (6.1) der Schlitze weiter auseinanderliegen als die Enden (6.2) der Schlitze.

5. Halterahmen (1) nach Anspruch 4,
**dadurch gekennzeichnet, dass**
die, die Aufnahmen (6) bildenden Schlitze S-förmig ausgebildet sind.

6. Halterahmen (1) nach Anspruch 1,
**dadurch gekennzeichnet, dass**
die Aufnahmen (6) als trapez-förmige Aussparungen in den Kopfteilen (2, 3) ausgebildet sind, wobei jeweils die kürzeren Grundseiten (6.3) der trapez-förmigen Aussparungen als Öffnungen der Ausnahmen (6) dienen.

7. Halterahmen (1) nach Anspruch 6,
**dadurch gekennzeichnet, dass**
in den Verbindungsbereichen (7) der Seitenteile (4, 5) jeweils zwei gegenüberliegende Aussparungen (7.1, 7.2) ausgebildet sind.

8. Halterahmen (1) nach Anspruch 7,
**dadurch gekennzeichnet, dass**
die Verbindungsbereiche (7) im Bereich zwischen den Aussparungen (7.1, 7.2) in die Aufnahmen (6) einsetzbar sind.

## Claims

1. Holding frame (1) for holding plug connector modules and for installing in a plug connector housing or for screwing to wall surfaces,
wherein cut-outs (11) for receiving the plug connector modules are provided on two opposite-lying sides (8) of the holding frame (1),
wherein the cut-outs (11) are configured as laterally closed, through-going openings in the sides (8) of the holding frame (1),
wherein the holding frame (1) is embodied from four parts (2, 3, 4, 5) that are connected to one another,
wherein two opposite-lying side parts (4, 5) form the sides (8) of the holding frame (1),
wherein
the side parts (4, 5) are connected to one another by means of two head parts (2, 3),
wherein the head parts (2, 3) in each case form a fastening end (9) of the holding frame (1),
**characterized in that**
in each case two recesses are configured as receiving arrangements (6) on the head parts (2, 3), and
that the side parts (4, 5) in each case form two end-side connecting regions (7), wherein the connecting regions (7) can be inserted into the receiving arrangements (6),
and the receiving arrangements (6) are configured as slots having in each case an opening (6.1) and an end (6.2) in the head parts (2, 3).

2. Holding frame (1) according to Claim 1,
**characterized in that**
the side parts (4, 5) of the holding frame (1) can be connected to one another in the connecting regions (7) by means of a first fastening means (10) and a second fastening means (12).

3. Holding frame (1) according to Claim 2,
**characterized in that**
the first fastening means (10) is a screw and the second fastening means (12) is a thread.

4. Holding frame (1) according to any one of the two Claims 2 or 3,
**characterized in that**
the openings (6.1) of the slots lie further away from one another than the ends (6.2) of the slots.

5. Holding frame (1) according to Claim 4,
**characterized in that**
the slots that form the receiving arrangements (6) are configured as S-shaped.

6. Holding frame (1) according to Claim 1
**characterized in that**
the receiving arrangements (6) are configured as trapezoidal recesses in the head parts (2, 3), wherein in each case the shorter base sides (6.3) of the trapezoidal recesses are used as openings of the receiving arrangements (6).

7. Holding frame (1) according to Claim 6,
**characterized in that**
in each case two opposite-lying recesses (7.1, 7.2) are configured in the connecting regions (7) of the side parts (4, 5).

8. Holding frame (1) according to Claim 7,
**characterized in that**
the connecting regions (7) can be inserted into the receiving arrangements (6) in the region between the recesses (7.1, 7.2).

## Revendications

1. Châssis de support (1) destiné au support de connecteurs modulaires et au montage dans un boîtier pour connecteur ou au vissage sur des surfaces murales,
des évidements (11) servant à recevoir les connecteurs modulaires étant prévus sur deux côtés opposés (8) du châssis de support (1),
les évidements (11) étant formés en tant qu'ouvertures traversantes fermées latéralement dans les côtés (8) du châssis de support (1),
le châssis de support (1) étant constitué de quatre parties (2, 3, 4, 5) reliées les unes aux autres,
deux parties latérales opposées (4, 5) formant les côtés (8) du châssis de support (1),
les parties latérales (4, 5) étant reliées l'une à l'autre par deux parties de tête (2, 3),
les parties de tête (2, 3) formant respectivement une extrémité de fixation (9) du châssis de support (1),
**caractérisé en ce que**
deux creux sont respectivement formés en tant que logements (6) sur les parties de tête (2, 3), et
**en ce que** les parties latérales (4, 5) forment respectivement deux régions de liaison (7) du côté des extrémités, les régions de liaison (7) pouvant être insérées dans les logements (6), et les logements (6) étant réalisés sous forme de fentes comprenant respectivement une ouverture (6.1) et une extrémité (6.2) dans les parties de tête (2, 3).

2. Châssis de support (1) selon la revendication 1,
**caractérisé en ce que**
les parties latérales (4, 5) du châssis de support (1) peuvent être reliées l'une à l'autre dans les régions de liaison (7) au moyen d'un premier moyen de fixation (10) et d'un deuxième moyen de fixation (12).

3. Châssis de support (1) selon la revendication 2,
**caractérisé en ce que**
le premier moyen de fixation (10) est une vis et le deuxième moyen de fixation (12) est un filetage.

4. Châssis de support (1) selon l'une des deux revendications 2 et 3,
**caractérisé en ce que**
les ouvertures (6.1) des fentes sont plus espacées que les extrémités (6.2) des fentes.

5. Châssis de support (1) selon la revendication 4,
**caractérisé en ce que**
les fentes formant les logements (6) sont réalisées en forme de S.

6. Châssis de support (1) selon la revendication 1,
**caractérisé en ce que**
les logements (6) sont réalisés sous forme de creux trapézoïdaux dans les parties de tête (2, 3), les côtés de base plus courts (6.3) des creux trapézoïdaux servant d'ouvertures des logements (6).

7. Châssis de support (1) selon la revendication 6,
**caractérisé en ce que**
deux creux opposés (7.1, 7.2) sont respectivement formés dans les régions de liaison (7) des parties latérales (4, 5).

8. Châssis de support (1) selon la revendication 7,
**caractérisé en ce que**
les régions de liaison (7) peuvent être insérées dans les logements (6) dans la région entre les creux (7.1, 7.2).
